# EUROPÄISCHE PATENTSCHRIFT

(11) **EP 0 230 943 B1**
(45) Veröffentlichungstag und Bekanntmachung des Hinweises auf die Patenterteilung: **28.06.1989**
(21) Anmeldenummer: 87100596.3
(22) Anmeldetag: 19.01.1987
(51) Int. Cl.: B65H 59/00, B65H 54/42

(54) **Vorrichtung zum Aufwickeln eines Fadens**
Device for winding a yarn
Dispositif pour le bobinage d'un fil

(30) Priorität: 29.01.1986 CH 343/86
(43) Veröffentlichungstag der Anmeldung: 05.08.1987
(73) Patentinhaber: MASCHINENFABRIK RIETER AG, CH-8406 Winterthur (CH)
(72) Erfinder: Fretz, Walter, CH-8427 Freienstein (CH); Hefti, Walter, CH-8355 Ettenhausen (CH)

(56) Entgegenhaltungen:
- EP-A- 0 063 690
- EP-A- 0 165 511
- DE-B- 1 912 374

## Beschreibung

Die vorliegende Erfindung bezieht sich auf eine Vorrichtung zum Aufwickeln eines Fadens gemäss dem Oberbegriff des Patentanspruchs I.

Eine solche Vorrichtung ist durch die Europäische Patentschrift 0 063 690 bereits bekannt. Durch die in dieser gezeigten Vorrichtung wird das Reiben und Scheuem der Reibwalze an der Garnspule stark reduziert und wird ein aufgewickeltes Garn von gleichmässiger Garnspannung erhalten.

Es hat sich jedoch gezeigt, dass ein Verklemmen der gemäss der Patentschrift seitlichen Rotationselemente mit dem mittleren Rotationselement vorkommen kann. Die Hauptursache eines solchen Verklemmens liegt darin, dass zwischen dem mittleren Element und den seitlichen Elementen als Folge von Fasern, Gamteilchen, Staub und dergleichen eine Verschmutzung entstehen kann. Falls ein Verklemmen eintritt, dreht sich eines dieser seitlichen Elemente mit zu hoher oder zu niedriger Rotationsgeschwindigkeit und zwingt das andere seitliche Element, da die beiden fest miteinander gekuppelt sind, sich mit zu niedriger bzw. zu hoher Rotationsgeschwindigkeit zu drehen. Unter solchen Umständen übt die Reibwalze eine starke Scheuerwirkung auf die zu bewickelnde Spule aus, wodurch Beschädigungen des Garns entstehen können.

Bei einem solchen Verklemmen wird im allgemeinen versucht, durch forciertes Drehen des blockierten Zylinders diesen wieder frei zu bekommen. Da bei der bekannten Reibwalze die Zahnräder des Differentialgetriebes aus verschiedenen Gründen aus Kunststoff hergestellt sind, ergibt sich als weiterer Nachteil, dass es bei dem forcierten Drehen des blockierten Zylinders durch eine falsche Manipulation vorkommen kann, dass beim Halten der Reibwalze der nicht blockierte, seitliche Zylinder ebenfalls fest gefasst wird. Als Folge davon werden oftmals die Zähne der Zahnräder des Differentialgetriebes abgewürgt.

Die oben genannten Nachteile sollen gemäss der Erfindung vermieden werden. Diese weist die im kennzeichnenden Teil des Patentanspruches I aufgeführten Merkmale auf.

Die Erfindung sei nun anhand der Figur der Zeichnung und eines Ausführungsbeispiels näher erläutert. Die Figur zeigt einen Längsschnitt einer erfindungsgemässen Reibwalze.

Bezüglich der Art der Verwendung und der Arbeitsweise einer solchen Reibwalze beim Aufspulen eines Garns sei auf die eingangs erwähnte Patentschrift verwiesen.

Die in der Figur gezeigte Reibwalze II weist eine Antriebswelle 12 mit einer Längsachse 13 auf. Auf der Welle 12 ist ein mit ihr festes Rotationselement 14 angebracht. An jedes Ende desselben anschliessend sind zwei seitliche Rotationselemente 15 und 16 vorhanden. Jedes der letzteren ist von einem Rotationslager 17 bzw. 18 getragen und um die Antriebswelle 12 rotierbar. Das mittlere Rotationselement 14 weist zwei Hohlzylinder 19, 20 auf, welche durch einen Steg 21 fest miteinander verbunden sind. Alle diese Teile 15 bis 21 sind zur Welle 12 koaxial angeordnet. Der Steg 21 hat die Form eines zur Achse 13 senkrecht stehenden Kreisrings. Der äussere Hohlzylinder 19 ist relativ lang und bedeckt dadurch je einen Teil der Rotationselemente 15 bzw. 16.

Ein ringförmiger Anlagekörper 22 ist mit dem Element 15 rotationsverbunden, aber längs diesem in axialer Richtung verschiebbar. Dabei ist er durch seine Anlage an die Innenwand des zylindrischen Teils 24 des Elementes 15 geführt. Durch eine Druckfeder 26 ist er gegen die die Reibwalze II in zwei Hälften trennende Mittelebene 28 hin vorgespannt. Analog sind am zylindrischen Teil 25 des Elements 16 ein Anlagekörper 23 und eine Druckfeder 27 vorhanden, welche Teile eine den Teilen 22, 24, 26 analoge Funktion ausüben.

Im Steg 21 sind drei Führungen 29 für drei als Kugeln ausgebildete Wälzkörper vorgesehen, von denen in der Figur nur eine in einer Führung 29 angebrachte Kugel 30 sichtbar ist. Die Mittelpunkte der Kugeln befinden sich auf einem nicht gezeigten, zur Welle 12 koaxialen Kreis in gleichen Abständen voneinander. Dabei ist der Durchmesser dieses Kreises den mittleren Durchmessern der ringförmigen Anlagekörper 22, 23 gleich. Unter dem mittleren Durchmesser sei dabei der Durchmesser der Kreise verstanden, die durch die Mittelpunkte der Querschnitte der Körper 22 bzw. 23 gebildet werden. Durch die Federn 26, 27 sind somit die Anlagekörper 22, 23 gegen die Wälzkörper hin vorgespannt.

Schliesslich sind in der Antriebswelle 12 zwei Nuten 31, 32 angebracht. In den Innenringen 33, 34 der Rotationslager 17, 18 sind Schrauben 35, 36 vorhanden, welche dazu dienen, die Position der Lager 17, 18 in axialer Richtung zu fixieren. Die Abdichtungen 37, 38 dienen dazu, das Eindringen von Staub in die Lager 17, 18 zu verhindern.

Zwischen den Wälzkörpern und den gegen sie angepressten Anlagekörpern 22, 23 ist eine Haftreibung vorhanden. Damit bilden diese Körper eine Reibkupplung eines Differentialgetriebes. Durch dieses wird ein Drehmoment von einem der seitlichen Elemente, z.B. dem Element 15 auf das andere Element 16 über die Einzelteile 22, 23 und 30 übertragen. Dabei ist zwischen den Anlagekörpern 22, 23 und den Kugeln 30 ein Gleiten möglich.

Falls beim Vorliegen einer Störung an der Reibwalze II ein Eingriff gemacht werden muss, oder beim Blockieren eines der seitlichen Elemente 15, 16 das auf die Kupplung einwirkende Drehmoment einen gewissen Wert überschreitet, so findet zwischen den Teilen 22, 23 und 30 ein Gleiten statt, so dass eine Beschädigung der Fäden der zu bewickelnden Spule oder eine Zerstörung der Kupplungsteile, im Gegensatz zu der bekannten Ausführung, vermieden ist.

Im vorliegenden Ausführungsbeispiel sind drei Wälzkörper vorgesehen. Der Vorteil dieser Ausführungsform liegt darin, dass die Anlagekörper 22, 23 auf allen drei Wälzkörpern 30 gleichmässig und damit stabil aufliegen. Es ist offensichtlich, dass auch mehr als drei Wälzkörper 30 vorhanden sein können. Da andererseits die Anlagekörper 22, 23 durch die zylindrischen Teile 24, 25 geführt sind und eine Kippbewegung derselben verhindern, können auch nur zwei Wälzkörper oder kann im Extremfall nur ein einziger vorgesehen sein.

Durch passende Wahl der Federn 26, 27, d.h. durch passende Einfederung, kann das Eintreten des Gleitens beliebig gewählt und eingestellt werden. Das Vorsehen der Nuten 31, 32 gestattet, mittels der durch die Innenringe 33, 34 durchgeführten Schrauben 35, 36 die Rotationslager 17, 18 und damit die Rotationselemente 15, 16 in axialer Richtung genau zu positionieren. Auf diese Weise wird erreicht, dass nicht bei jedem Eingriff an der Reibwalze II die Vorspannung wieder neu eingestellt werden muss. Als Federn 26, 27 haben sich Pakete von Tellerfedern als besonders geeignet erwiesen.

Beim Gleiten der Kupplung gleiten die Körper 22, 30 und/oder 23, 30 aneinander. Es ist ersichtlich, dass es an sich zum Verhindern einer Beschädigung der Reibwalze II genügt, wenn ein Gleiten zwischen nur zwei Einzelteilen, also nur an einer Stelle, stattfindet.

Als Wälzkörper sind gemäss dem gezeigten Beispiel Kugeln 30 vorgesehen. Statt solchen können auch zylinder- oder kegelförmige Wälzkörper vorgesehen sein, deren Rotationsachsen bezüglich der Antriebswelle 12 radial liegen (wie dies auch bei den gezeigten, kugelförmigen Wälzkörpern 30 der Fall ist).

Das Abdecken der gegen das Element 14 gerichteten Partien der Elemente 15, 16 durch den äusseren Hohlzylinder 19 besitzt den Vorteil, dass Staubteilchen, Fasern und dergleichen weit weniger ins Innere der Reibwalze II, d.h. in deren Kupplungsteil gelangen. Dieses Abdekken bildet somit eine vorteilhafte Massnahme, um einen besseren Schutz gegen eine Verschmutzung der Elemente 15, 16 zu erreichen. Die Verschmutzung kann noch weitgehender durch das Anbringen von den Schmutz herausbewegenden Rippen im Zwischenraum zwischen dem Hohlzylinder 19 und dem von diesem abgedeckten Teil der Elemente 15,16, reduziert werden.

## Patentansprüche

I. Vorrichtung zum Aufwickeln eines Fadens auf eine rotierbare, konische Hülse zu einer Spule mittels einer rotierbaren Reibwalze (11), weiche auf einer gemeinsamen Antriebswelle (12) hintereinander angeordnete zylindrische Rotationselemente (14, 15, 16) umfasst, von denen ein mittleres mit der Welle fest verbunden ist und an jedem Ende des mittleren Elements ein seitliches Element auf je einem sich auf der Welle befindlichen Rotationslager angebracht ist und die Elemente sich mit der Hülse bzw. Spule längs einer Mantellinie in Anlage befinden, um im Betrieb abzurollen, wobei die seitlichen Elemente durch ein Differentialgetriebe miteinander gekuppelt sind, dadurch gekennzeichnet, dass das zum Kuppeln der seitlichen Elemente (15, 16) dienende Differentialgetriebe (22, 23, 30) als Reibkupplung ausgebildet ist.

2. Vorrichtung nach Anspruch I, dadurch gekennzeichnet, dass das vom einen der seitlichen Elemente (15, 16) zum andern zu übertragende Drehmoment über mindestens zwei Einzelteile (22, 30) erfolgt, zwischen denen ein Gleiten möglich ist.

3. Vorrichtung nach Anspruch I, dadurch gekennzeichnet, dass die Reibkupplung (22, 23, 30), zur Uebertragung des Drehmomentes vom einen der seitlichen Elemente (15, 16) zum andern seitlichen Element (15, 16), mindestens einen Wälzkörper (30) umfasst.

4. Vorrichtung nach Anspruch 3, dadurch gekennzeichnet, dass der Wälzkörper (30) im mittleren Element (14) rotierbar geführt ist und jedes der seitlichen Elemente (15, 16) mit je einem Anlagekörper (22, 23) rotationsverbunden ist, der gegen den Wälzkörper (30) hin elastisch vorgespannt ist, wobei zwischen dem Anlagekörper (22, 23) und dem Wälzkörper (30) eine Haftreibung vorhanden ist.

5. Vorrichtung nach Anspruch 4, dadurch gekennzeichnet, dass drei rotierbar gelagerte Wälzkörper (30) vorgesehen sind, welche längs eines zur Antriebswelle (12) koaxialen Kreises in gleichen Abständen voneinander angeordnet sind und der Anlagekörper (22, 23) jedes der seitlichen Elemente (15, 16) die Form eines zur Antriebswelle (12) koaxialen Rings besitzt, dessen mittlerer Durchmesser dem des koaxialen Kreises gleich ist und der gegen die Wälzkörper (30) hin vorgespannt ist.

6. Vorrichtung nach Anspruch 5, dadurch gekennzeichnet, dass zur Vorspannung jedes Anlagekörpers (22, 23) ein an den Anlagekörper (22, 23) anliegendes Paket von Tellerfedern dient.

7. Vorrichtung nach Anspruch 4, dadurch gekennzeichnet, dass der Wälzkörper eine Kugel (30) ist.

8. Vorrichtung nach Anspruch I, dadurch gekennzeichnet, dass das mittlere Element (14) einen koaxial zur Antriebswelle (12) angeordneten Hohlzylinder (19) umfasst, von dem sich jede seiner Endpartien über je einen Teil eines der seitlichen Elemente (15, 16) erstreckt und diesen Teil, unter Belassen eines kleinen Zwischenraums, abdeckt.

9. Vorrichtung nach Anspruch 4, dadurch gekennzeichnet, dass das mittlere Element (14) einen äusseren und einen inneren, zur Antriebswelle (12) koaxialen Hohlzylinder (19, 20) umfasst und diese Zylinder (19, 20) durch ein Verbindungsstück (21) fest miteinander verbunden sind, welches als sich zwischen diesen Zylindern (19, 20) befindlicher, zur Antriebswelle (12) senkrecht stehender, kreisringförmiger Steg (21) ausgebildet ist und welcher den Käfig zur Aufnahme des Wälzkörpers (30) bildet.

10. Vorrichtung nach Anspruch 4, dadurch gekennzeichnet, dass die Rotationslager (17, 18) auf der Antriebswelle (12) in axialer Richtung, in einer Distanz vom Wälzkörper, fixiert sind, welche die gewünschte Vorspannung der Anlagekörper (22, 23) durch eine passende Einfederung ergibt.

11. Vorrichtung nach Anspruch 10, dadurch gekennzeichnet, dass die Innenringe (33, 34) der Rotationslager (17, 18) durch Schrauben (35, 36) fixiert sind, die in in der Antriebswelle (12) vorgesehene Nuten (31, 32) eingreifen.

## Claims

1. Device for winding up a thread to a package on rotatable, conical bobbin tube by means of a rotatable drive roller (11) which comprises cylindrical rotational elements (14, 15, 16) arranged axially adjacent on a common drive shaft (12), the central rotational element being fixedly secured to the shaft and a lateral element being disposed at each end of the central element on a respective rotational bearing located on the shaft and the elements being arranged in engagement with the bobbin tube or package along a generatrix for rolling engagement in operation, the lateral elements being connected together by a differential transmission, characterised in that the differential transmission (22, 23, 30) serving for coupling of the lateral elements (15, 16) is constructed as a friction coupling.

2. Device according to claim 1, characterised in that the torque to be transmitted from one of the lateral elements (15, 16) to the other is effected via at least two individual portions (22, 30) between which sliding is possible.

3. Device according to claim 1, characterised in that the friction coupling (22, 23, 30) comprises at least one rolling element (30) for transmission of the torque from one of the lateral elements (15, 16) to the other lateral element (15, 16).

4. Device according to claim 3, characterised in that the rolling element (30) is rotatably guided in the central element (14) and each lateral element (15,16) is rotationally connected to a respective abutment member (22, 23) which is resiliently biased towards the rolling element (30), static friction arising between the abutment member (22, 23) and the rolling element (30).

5. Device according to claim 4, characterised in that three rotatably mounted rolling elements (30) are provided and are arranged at mutually equal spacings from each other on a circle coaxial to the drive shaft (12), and the abutment member (22, 23) of each lateral element (15, 16) has the form of a ring coaxial with the drive shaft (12), the average diameter of the ring being equal to that of the coaxial circle and the ring being biased towards the rolling elements (30).

6. Device according to claim 5, characterised in that in order to bias each abutment member (22, 23) a set of cup springs in provided engaging the abutment member (22, 23).

7. Device according to claim 4, characterised in that the rolling element is a ball (30).

8. Device according to claim 1, characterised in that the central element (14) comprises a hollow cylinder (19) arranged coaxially with the drive shaft (12), each end portion of the cylinder (19) extending over a respective portion of one of the lateral elements (15, 16) and covering the latter while leaving a small gap.

9. Device according to claim 4, characterised in that the central element (14) comprises an outer hollow cylinder and an inner hollow cylinder (19, 20) coaxial with the drive shaft (12), and said cylinders (19, 20) are connected fixedly to each other by a connecting portion (21) which is formed as an annular intermediate portion (21) arranged at right-angles to the drive shaft (12) and provided between the cylinders (19, 20) and forming the cage for receiving the rolling element (30).

10. Device according to claim 4, characterised in that the rotational bearings (17, 18) are axially fixed on the drive shaft (12) at a distance from the rolling element such as to give the required bias of the abutment members (22, 23) by a suitable resilient deflection.

11. Device according to claim 10, characterised in that the inner rings (33, 34) of the rotational bearings (17, 18) are fixed by screws (35, 36) which extend into grooves (31, 32) provided in the drive shaft (12).

## Revendications

1. Dispositif pour enrouler un fil sur un fuseau de bobine conique rotatif, pour en faire une bobine, à l'aide d'un rouleau à friction (11) rotatif, qui comprend des éléments de rotation cylindriques (14, 15, 16) disposés les uns derrière les autres sur un arbre de commande commun (12), dont un élément du milieu est relié d'une manière fixe avec l'arbre, et où un élément latéral est appliqué à chaque extrémité de l'élément du milieu, chacun de ces éléments latéraux étant fixe sur un palier de rotation se trouvant sur l'arbre, et où les éléments sont en appui avec le fuseau respectivement la bobine le long d'une ligne d'enveloppe, afin de se dérouler pendant la marche, les éléments latéraux étant accouplés l'un avec l'autre par une commande différentielle, caractérisé par le fait que la commande différentielle (22, 23, 30), qui sert à accoupler les éléments latéraux (15, 16), est formée comme un accouplement par frottement.

2. Dispositif selon revendication 1, caractérisé par le fait que la transmission du moment de rotation, qui est à transmettre de l'un des éléments latéraux (15, 16) à l'autre, s'effectue à l'aide d'au moins deux parties individuelles (22, 30), entre lesquelles un glissement est possible.

3. Dispositif selon revendication 1, caractérisé par le fait que l'accouplement par frottement (22, 23, 30), permettant la transmission du moment de rotation d'un des éléments latéraux (15, 16) vers l'autre élément latéral (15, 16), comprend au moins un corps de roulement (30).

4. Dispositif selon revendication 3, caractérisé par le fait que le corps de roulement (30) est guidé d'une manière rotative dans l'élément du milieu (14) et que chaque élément latéral (15, 16) est relié en rotation avec chaque corps d'appui (22, 23) qui est pré-tendu d'une manière élastique contre le corps de roulement (30), et où un frottement par adhéran- ce existe entre le corps d'appui (22, 23) et le corps de roulement (30).

5. Dispositif selon revendication 4, caractérisé par le fait que trois corps de roulement (30), maintenus d'une manière rotative, sont prévus et disposés à égale distance l'un par rapport à l'autre le long d'un cercle coaxial à l'arbre de commande (12), et le corps d'appui (22, 23) de chacun des éléments latéraux (15, 16) possède la forme d'un anneau coaxial par rapport à l'arbre de commande (12), anneau dont le diamètre moyen est égal au diamètre du cercle coaxial, anneau qui est pré-tendu vers les corps de roulement (30).

6. Dispositif selon revendication 5, caractérisé par le fait qu'un paquet de rondelles-ressort sert à la pré-tension de chaque élément d'appui (22, 23) en s'appuyant sur l'élément d'appui (22, 23).

7. Dispositif selon revendication 4, caractérisé par le fait que le corps de roulement est une bille (30).

8. Dispositif selon revendication 1, caractérisé par le fait que l'élément du milieu (14) comprend un cylindre creux (19) disposé d'une manière coaxiale par rapport à l'arbre de commande (12), cylindre dont chacune de ses parties terminales s'étend au-dessus d'une partie d'un des éléments latéraux (15, 16) et recouvre cette partie en laissant un petit espace intermédiaire.

9. Dispositif selon revendication 4, caractérisé par le fait que l'élément du milieu (14) comprend un cylindre creux (19, 20) extérieur et intérieur, et coaxial par rapport à l'arbre de commande (12), et ces cylindres (19, 20) sont reliés l'un à l'autre d'une manière rigide par pièce de liaison (21), formée comme une entretoise (21) et se trouvant entre ces cylindres (19, 20), en formant une sorte d'anneau perpendiculaire à l'arbre de commande (12), et qui forme la cage pour la réception du corps de roulement (30).

10. Dispositif selon revendication 4, caractérisé par le fait que les paliers de rotation (17, 18) sont fixés sur l'arbre de commande (12) dans le sens axial, à une distance du corps de roulement qui détermine la pré-tension désirée des corps d'appui (22, 23) à l'aide d'une compression de ressort adaptée.

11. Dispositif selon revendication 10, caractérisé par le fait que les anneaux intérieurs (33, 34) des paliers de rotation (17, 18) sont fixés à l'aide de vis (35, 36) qui pénètrent dans des rainures (31, 32), prévues dans l'arbre de commande (12).
